# EUROPÄISCHE PATENTANMELDUNG

(11) **EP 0 496 249 A1**
(43) Veröffentlichungstag der Anmeldung: **29.07.1992**
(21) Anmeldenummer: 92100478.4
(22) Anmeldetag: 14.01.1992
(51) Int. Cl.: A47C 17/16, A47C 1/14, A47C 7/50

(54) **Sessel-Liege**

(30) Priorität: 21.01.1991 DE 9100525 U
(71) Anmelder: BELAVITA VERSAND GmbH, D-86303 Friedberg (DE)
(72) Erfinder: Hall, Johannes, W-5462 Bad Hönningen (DE)
(74) Vertreter: Schwarz, Klaus-Jürgen, Dipl.-Ing.

(57) **Zusammenfassung**

Bei der Sessel-Liege ist zwischen dem rückwärtigen unteren Teil des Rahmengestelles (1) und dem benachbarten Verbindungsgelenk (9) zwischen Rückenlehne (10) und Sitzrahmen (7) eine längenveränderbare Feststellstütze (14) angeordnet, die an dem Verbindungsgelenk (9) oder in dessen Nähe derart von unten her angreift, daß die Rückenlehne (10) zusammen mit dem Sitzrahmen (7) durch Verstellen der Feststellstütze (14) zwischen einer aufrechten Sitzstellung und einer horizontalen Liegestellung ein- und feststellbar ist. Hierdurch ist eine einfache und sichere Fixierung sowohl des Sitzrahmens (7) als auch der damit gelenkig verbundenen Rückenlehne (10) in jeder Stellung zwischen einer aufrechten Sitzstellung und einer horizontalen Liegestellung mit Einhandbedienung in einfacher Weise möglich. Die Feststellstütze (14) kann auch als Pneumatik- oder Gasdruckzylinder ausgebildet sein, wobei durch die Gasdruckwirkung noch die Verstellung erleichtert wird. Ferner kann der an zwei Steckverbindungen (33) von den Seitenrohren (32) der Rückenlehne (10) gelöste Rohrbügel (36) mit den daran befestigten Polstern (34, 35) vollständig zwischen die als Armlehnen dienenden beiden Seitenwangen (2, 3) auf das Sitzpolster weggeklappt werden, wodurch sich eine besonders günstige kompakte Verpackungsform ergibt.

## Beschreibung

Die Erfindung betrifft eine Sessel-Liege mit einem Rahmengestell, das aus zwei auf dem Fußboden aufstehenden Seitenwangen besteht, die durch Querstreben miteinander verbunden sind und zwischen denen ein mit horizontalen seitlichen Längsschlitzen versehener Sitzrahmen auf zwei koaxial gegeneinander gerichteten Führungsbolzen parallel zu den Seitenwangen verschiebbar geführt ist, wobei eine mit dem Sitzrahmen durch zwei seitliche Verbindungsgelenke klappbar verbundene Rückenlehne auf zwei von den Seitenwangen des Rahmengestells oberhalb der Verbindungsgelenke gegeneinander gerichteten Drehbolzen derart schwenkbar angeordnet ist, daß die Rückenlehne durch horizontale Verschiebung und Feststellung des Sitzrahmens gegenüber den Seitenwangen in verschiedenen Neigungen einstellbar ist, wobei unter dem Sitzrahmen ein Fußteil an parallelen Führungsbügeln herausziehbar angeordnet ist.

Bei einer derartigen bekannten Sessel-Liege sind für die Feststellung des Sitzrahmens und für die damit verbundene Neigung der Rückenlehne seitliche Klemmschrauben an den beiden Seitenwangen des Rahmengestelles angeordnet, die den entlang seinen horizontalen Schlitzen auf den Feststellbolzen verschiebbaren Sitzrahmen am Rahmengestell in verschiedenen Stellungen festspannen. Hierfür sind an beiden Seiten des Rahmengestelles solche Feststellschrauben erforderlich. Außerdem kann die Rückenlehne wegen der geringen Länge der Schlitze und der unzureichenden Haltekraft der Feststellschrauben nicht vollständig in eine Liegestellung abgesenkt werden. Ferner kann das Fußteil an seitlichen Führungsbügeln unterhalb des Sitzrahmens nur derart geringfügig verschoben werden, daß es nur in eine verkürzte Stützstellung für die Füße des Benutzers gebracht werden kann, insgesamt aber für eine vollständig ausgestreckte Liegestellung auch schon wegen seiner geringen Länge nicht ausreichend ist.

Der Erfindung liegt die Aufgabe zugrunde, bei einer derartigen Sessel-Liege die Verstellung für den Sitzrahmen und die damit verbundene Rückenlehne derart zu verbessern, daß Sitzrahmen und Rückenlehne durch Betätigung nur einer einzigen Feststelleinrichtung sicher in der Sitzstellung ebenso wie in jeder geneigten Stellung bis zur vollständig gestreckten horizontalen Liegestellung festgestellt werden können.

Diese Aufgabe wird gemäß der Erfindung dadurch gelöst, daß zwischen dem rückwärtigen unteren Teil des Rahmengestelles und dem benachbarten Verbindungsgelenk zwischen Rückenlehne und Sitzrahmen eine längenveränderbare Feststellstütze angeordnet ist, die an dem Verbindungsgelenk oder in dessen Nähe derart von unten her angreift, daß die Rückenlehne zusammen mit dem Sitzrahmen durch Verstellen der Feststellstütze zwischen einer aufrechten Sitzstellung und einer horizontalen Liegestellung ein- und feststellbar ist.

Durch die zwischen dem rückwärtigen unteren Teil des Rahmengestelles und dem benachbarten Verbindungsgelenk zwischen Rückenlehne und Sitzrahmen in Bodennähe angeordnete längenveränderbare Feststellstütze, die an dem dazu benachbarten Verbindungsgelenk zwischen Rückenlehne und Sitzrahmen oder in dessen Nähe von unten her angreift, ist eine einfache und sichere Fixierung sowohl des Sitzrahmens als auch der damit gelenkig verbundenen Rückenlehne in jeder Stellung zwischen einer aufrechten Sitzstellung und einer horizontalen Liegestellung mit Einhandbedienung in einfacher Weise möglich.

Vorteilhafterweise ist die Feststellstütze als Teleskoprohrstütze ausgebildet und mit einer der beiden Seitenwangen gelenkig verbunden, wobei sich weiterhin eine besonders einfache Bedienung dieser Feststelleinrichtung auch in der Sitzstellung dadurch ergibt, daß die Feststellstütze stufenlos einstellbar ist und eine die Teleskopstange am Teleskoprohr festlegende Klemmschraube mit einem Handbetätigungshebel oder -knauf aufweist. Die Feststellstütze kann auch als Pneumatik- oder Gasdruckzylinder ausgebildet sein, wobei durch die Gasdruckwirkung noch die Verstellung erleichtert wird.

Der Rückstellvorgang aus der Liegestellung oder aus einer mehr oder weniger geneigten Stellung der Rückenlehne in die Sitzstellung kann aber auch dadurch erleichtert werden, daß zwischen den Verbindungsgelenken zwischen Rückenlehne und Sitzrahmen und dem Rahmengestell eine die Rückenlehne bei gelöster Feststellstütze in die aufrechte Sitzstellung bewegende Zugfeder angeordnet ist. Sowohl die Rückenlehne als auch das Fußteil sind mit ausklappbaren Stützbügeln versehen, wobei eine besonders vorteilhafte Bedienung des Fußteiles dadurch erreicht werden kann, daß das Fußteil lediglich an dem der Sitzfläche zugewandten Ende mit zwei drehbaren Gleitösen an zwei seitlichen Führungsbügeln mit endseitigen Einhängebögen unter demsitzrahmen herausziehbar geführt ist.

Weitere vorteilhafte Einzelheiten der Erfindung sind in den Ansprüchen 9 bis 11 enthalten.

Ein bevorzugtes Ausführungsbeispiel der Erfindung ist in der Zeichnung schematisch dargestellt. Es zeigen
- Fig. 1: eine Sessel-Liege in perspektivischer Ansicht in der Sitzstellung,
- Fig. 2: eine schematische Seitenansicht des Rahmengestelles der Sessel-Liege in der Sitzstellung von Fig. 1,
- Fig. 3: das Rahmengestell der Sessel-Liege in der Sitzstellung von Fig. 1 mit herausgezogenem Fußteil,
- Fig. 4: das Rahmengestell der Sessel-Liege mit herausgezogenem Fußteil und in die gestreckte horizontale Liegestellung heruntergeklappter Rückenlehne und
- Fig. 5: eine Seitenansicht des Rahmengestells mit daran befestigten Polstern in einer für den Versand zusammengeklappten besonders kompakten Stellung.

Die Sessel-Liege hat ein Rahmengestell 1, das aus zwei auf dem Fußboden aufstehenden Seitenwangen 2, 3 besteht, die durch Querstreben 4, 5 miteinander verbunden sind und an denen ein mit zwei seitlichen horizontalen Längsschlitzen 6 versehener Sitzrahmen 7 auf zwei koaxial gegeneinander gerichteten horizontalen Führungsbolzen 8 parallel zu den Seitenwangen 2, 3 verschiebbar geführt ist. Die Längsschlitze 6 können im Rohr gestanzt oder als Führungsblech angesetzt sein. Eine mit dem Sitzrahmen 7 durch zwei seitliche Verbindungsgelenke 9 klappbar verbundene Rückenlehne 10 ist dabei zwischen den Seitenwangen 2, 3 des Rahmengestells 1 auf zwei oberhalb der Verbindungsgelenke 9 koaxial gegeneinander gerichteten Drehbolzen 10a derart schwenkbar angeordnet, daß die Rückenlehne 10 durch horizontale Verschiebung und Feststellung des Sitzrahmens 7 gegenüber den Seitenwangen 2, 3 in verschiedenen Neigungen stufenlos eingestellt werden kann. Außerdem ist unter dem Sitzrahmen 7 ein Fußteil 11 an zwei parallelen Führungsbügeln 12, 13 herausziehbar angeordnet.

Für die Verstellung des Sitzrahmens 7 und der Rückenlehne 10 dieser Sessel-Liege ist, wie in Fig. 1 bis 5 zu erkennen ist, zwischen dem rückwärtigen unteren Teil des Rahmengestelles 1, und zwar vorzugsweise an einer der beiden Seitenwangen 2, 3 in Fußbodennähe, und dem benachbarten Verbindungsgelenk 9 eine längenveränderbare Feststellstütze 14 gelenkig angeordnet, die an dem Verbindungsgelenk 9 oder in dessen Nähe von unten her angreift, so daß die Rückenlehne 10 durch Verstellen der Feststellstütze 14 zwischen einer aufrechten Sitzstellung von Fig. 1 bis 3 und der vollständig gestreckten horizontalen Liegestellung von Fig. 4 stufenlos ein- und feststellbar ist.

Die Feststellstütze 14 ist als Teleskoprohrstütze ausgebildet mit einem Teleskoprohr 15 und einer darin geführten Teleskopstange 16 (Fig. 4), die in dem Teleskoprohr 15 durch eine Klemmschraube 17 mit einem Handbetätigungshebel oder -knauf 18 festgeklemmt wird. Sie kann auch ein Pneumatik- oder Gasdruckzylinder sein.

Zwischen den beiden Verbindungsgelenken 9 zwischen Rückenlehne 10 und Sitzrahmen 7 und dem Rahmengestell 1 ist eine die Rückenlehne 10 bei gelöster Feststellstütze 14 in die aufrechte Sitzstellung von Fig. 1 bis 3 bewegende Zugfeder 19 angeordnet. Außerdem weist die Rückenlehne 10 einen das Kopfende 20 in der horizontalen Liegestellung von Fig. 4 am Fußboden abstützenden ausklappbaren Stützbügel 21 auf.

Das Fußteil 11 ist lediglich an dem in der herausgezogenen Stellung von Fig. 3 und 4 der Sitzfläche 22 zugewandten Ende mit zwei drehbaren Gleitösen 23 versehen, die an den beiden seitlichen durchgehenden Führungsbügeln 12, 13 geführt sind, so daß das Fußteil 11 leicht unter dem Sitzrahmen 7 herausgezogen werden kann. Auch das Fußteil 11 weist am anderen Ende einen in der Ausziehstellung herausklappbaren Stützbügel 24 auf.

Eine besonders einfache und vorteilhafte Aufhängung und Führung des Fußteiles 11 beim Herausziehen unter dem Sitzrahmen 7 wird ferner dadurch erreicht, daß jeder der beiden seitlichen Führungsbügel 12, 13 für das Fußteil 11 mit seinen beiden Enden an der Unterseite des Sitzrahmens 7 neben den Seitenwangen 2, 3 befestigt ist. Jeder der beiden seitlichen Führungsbügel 12, 13 weist im Anschluß an einen vom Sitzrahmen 7 abwärts gerichteten hinteren Befestigungsabschnitt 25 einen davon dicht oberhalb der Aufstandsfläche abgewinkelten, zum vorderen Ende des Sitzrahmens hin ansteigenden Gleitabschnitt 26 für die Gleitösen 23 des Fußteiles 11 auf, wobei dieser Gleitabschnitt 26 in einem Bogen 27 in einen gegen den Sitzrahmen 7 etwa S-förmig zurückgebogenen Rastabschnitt 28 mit einem abwärts gerichteten Einhängebogen 29 für die Gleitösen 23 unmittelbar unterhalb des vorderen Endes des Sitzrahmens 7 übergeht, so daß bei herausgezogenem, mit den Gleitösen 23 in die Einhängebögen 29 eingehängtem Fußteil 11 das daran befestigte Fußpolster 30 und das am Sitzrahmen 7 befestigte Sitzpolster 31 stirnseitig aneinanderstoßen.

Schließlich wird eine für den Versand der Sessel-Liegen besonders günstige kompakte Verpackungsform dadurch geschaffen, daß der U-förmig gebogene Rahmen der Rückenlehne 10 an den Seitenrohren 32 etwa in Höhe der Seitenwangen 2, 3 muffenartige Steckverbindungen für einen U-förmigen endseitigen Rohrbügel 36 aufweist, so daß der mit dem Rückenlehnenpolster 34 und dem Kopfpolster 35 verbundene, an den beiden Steckverbindungen 33 von den Seitenrohren 32 gelöste Rohrbügel 36 mit den daran befestigten Polstern 34, 35 vollständig zwischen die als Armlehnen dienenden beiden Seitenwangen 2, 3 auf das Sitzpolster 31 weggeklappt werden kann, wie dies in Fig. 5 gezeigt ist.

Die Seitenwangen 2, 3 des Rahmengestelles 1 bestehen vorteilhafterweise aus rundem, ovalem oder Profilrohr, wobei der Rohrquerschnitt je nach Bedarf gewählt werden kann.

### Liste der Bezugszeichen

- 1: Rahmengestell
- 2: Seitenwange
- 3: Seitenwange
- 4: Querstrebe
- 5: Querstrebe
- 6: Längsschlitze
- 7: Sitzrahmen
- 8: Führungsbolzen
- 9: Verbindungsgelenke
- 10: Rückenlehne
- 10a: Drehbolzen
- 11: Fußteil
- 12: Führungsbügel
- 13: Führungsbügel
- 14: Feststellstütze
- 15: Teleskoprohr
- 16: Teleskopstange
- 17: Klemmschraube
- 18: Handbetätigungshebel, Knauf
- 19: Zugfeder
- 20: Kopfende
- 21: Stützbügel
- 22: Sitzfläche
- 23: Gleitösen
- 24: Stützbügel
- 25: Befestigungsabschnitt
- 26: Gleitabschnitt
- 27: Bogen
- 28: Rastabschnitt
- 29: Einhängebogen
- 30: Fußpolster
- 31: Sitzpolster
- 32: Seitenrohr
- 33: Steckverbindung
- 34: Rückenlehnenpolster
- 35: Kopfpolster
- 36: Rohrbügel

## Patentansprüche

1. Sessel-Liege mit einem Rahmengestell (1), das aus zwei auf dem Fußboden aufstehenden Seitenwangen (2, 3) besteht, die durch Querstreben (4, 5) miteinander verbunden sind und zwischen denen ein mit horizontalen seitlichen Längsschlitzen (6) versehener Sitzrahmen (7) auf zwei koaxial gegeneinander gerichteten Führungsbolzen (8) parallel zu den Seitenwangen (2, 3) verschiebbar geführt ist, wobei eine mit dem Sitzrahmen (7) durch zwei seitliche Verbindungsgelenke (9) klappbar verbundene Rückenlehne (10) auf von den Seitenwangen (2, 3) des Rahmengestells (1) oberhalb der Verbindungsgelenke (9) koaxial gegeneinander gerichteten Drehbolzen (10a) derart schwenkbar angeordnet ist, daß die Rückenlehne (10) durch horizontale Verschiebung und Feststellung des Sitzrahmens (7) gegenüber den Seitenwangen (2, 3) in verschiedenen Neigungen einstellbar ist, wobei unter dem Sitzrahmen (7) ein Fußteil (11) an parallelen Führungsbügeln (12, 13) herausziehbar angeordnet ist, **dadurch gekennzeichnet,** daß zwischen dem rückwärtigen unteren Teil des Rahmengestelles (1) und dem benachbarten Verbindungsgelenk (9) zwischen Rückenlehne (10) und Sitzrahmen (7) eine längenveränderbare Feststellstütze (14) angeordnet ist, die an dem Verbindungsgelenk (9) oder in dessen Nähe derart von unten her angreift, daß die Rückenlehne (10) zusammen mit dem Sitzrahmen (7) durch Verstellen der Feststellstütze (14) zwischen einer aufrechten Sitzstellung und einer horizontalen Liegestellung ein- und feststellbar ist.

2. Sessel-Liege nach Anspruch 1, **dadurch gekennzeichnet,** daß die Feststellstütze (14) als Teleskoprohrstütze ausgebildet ist.

3. Sessel-Liege nach Anspruch 1 und 2, **dadurch gekennzeichnet,** daß die aus Teleskoprohr (15) und darin geführter Teleskopstange (16) bestehende Feststellstütze (14) mit einer der beiden Seitenwangen (2 oder 3) des Rahmengestelles (1) gelenkig verbunden ist.

4. Sessel-Liege nach einem der Ansprüche 1 bis 3, **dadurch gekennzeichnet,** daß die Feststellstütze (14) stufenlos einstellbar ist und eine die Teleskopstange (16) am Teleskoprohr (15) festlegende Klemmschraube (17) mit einem Handbetätigungshebel oder -knauf (18) aufweist.

5. Sessel-Liege nach Anspruch 1, **dadurch gekennzeichnet,** daß die Feststellstütze (14) als Pneumatik- ode Gasdruckzylinder ausgebildet ist.

6. Sessel-Liege nach einem der Ansprüche 1 bis 5, **dadurch gekennzeichnet,** daß zwischen den Verbindungsgelenken (9) zwischen Rückenlehne (10) und Sitzrahmen (7) und dem Rahmengestell (1) eine die Rückenlehne (10) bei gelöster Feststellstütze (14) in die aufrechte Sitzstellung bewegende Zugfeder (19) angeordnet ist.

7. Sessel-Liege nach einem der Ansprüche 1 bis 6, **dadurch gekennzeichnet,** daß die Rückenlehne (10) einen das Kopfende (20) in der horizontalen Liegestellung am Fußboden abstützenden ausklappbaren Stützbügel (21) aufweist.

8. Sessel-Liege nach einem der Ansprüche 1 bis 7, **dadurch gekennzeichnet,** daß das Fußteil (11) an dem der Sitzfläche (22) zugewandten Ende mit zwei drehbaren Gleitösen (23) an zwei seitlichen Führungsbügeln (12, 13) mit eindseitigen Einhängebögen (29) geführt ist und am anderen Ende einen in der Ausziehstellung herausklappbaren Stützbügel (24) aufweist.

9. Sessel-Liege nach Anspruch 8, **dadurch gekennzeichnet,** daß jeder der beiden seitlichen Führungsbügel (12, 13) für das Fußteil (11) mit seinen beiden Enden an der Unterseite des Sitzrahmens (7) neben den Seitenwangen (2, 3) befestigt ist und im Anschluß an einen vom Sitzrahmen (7) abwärts gerichteten hinteren Befestigungsabschnitt (25) einen davon dicht oberhalb der Aufstandsfläche abgewinkelten, zum vorderen Ende des Sitzrahmens (7) hin ansteigenden Gleitabschnitt (26) für die Gleitösen (23) des Fußteiles (11) aufweist, der in einen gegen den Sitzrahmen (7) etwa S-förmig zurückgebogenen Rastabschnitt (28) mit einem abwärtsgerichteten Einhängebogen (29) für die Gleitösen (23) unmittelbar unterhalb des vorderen Endes des Sitzrahmens (7) derart übergeht, daß bei herausgezogenem, mit den Gleitösen (23) in die Einhängebögen (29) eingehängtem Fußteil (11) das daran befestigte Fußpolster (30) und das am Sitzrahmen (7) befestigte Sitzpolster (31) stirnseitig aneinanderstoßen.

10. Sessel-Liege nach einem der Ansprüche 1 bis 9, **dadurch gekennzeichnet,** daß der U-förmig gebogene Rahmen der Rückenlehne (10) an den Seitenrohren (32) etwa in Höhe der Seitenwangen (2, 3) muffenartige Steckverbindungen (33) für einen endseitigen Rohrbügel (36) derart aufweist, daß der mit dem Rückenlehnenpolster (34) und dem Kopfpolster (35) verbundene, an den beiden Steckverbindungen (33) von den Seitenrohren (32) gelöste Rohrbügel (36) mit den daran befestigten Polstern (34, 35) vollständig zwischen die als Armlehnen dienenden beiden Seitenwangen (2, 3) auf das Sitzpolster (32) wegklappbar ist.

11. Sessel-Liege nach Anspruch 1, **dadurch gekennzeichnet,** daß die Seitenwangen (2, 3) des Rahmengestelles (1) aus rundem Rohr oder aus ovalem Rohr geformt sind.
